# EUROPÄISCHE PATENTSCHRIFT

(11) **EP 0 010 681 B1**
(45) Veröffentlichungstag und Bekanntmachung des Hinweises auf die Patenterteilung: **14.04.1982**
(21) Anmeldenummer: 79103990.2
(22) Anmeldetag: 16.10.1979
(51) Int. Cl.: B26D 1/00, B02C 18/40

(54) **Vorrichtung zum Zerschneiden oder Zerkleinern von Papier, Karton, Mikrofilmen od. dgl**
Apparatus for cutting or shredding paper, cardboard, microfilms or the like
Appareil pour le découpage ou le broyage de papier, carton, microfilms ou analogues

(30) Priorität: 19.10.1978 DE 2845447; 11.11.1978 DE 2849095; 04.04.1979 DE 2913417; 04.04.1979 DE 2930655
(43) Veröffentlichungstag der Anmeldung: 14.05.1980
(73) Patentinhaber: Trautmann, Günter, D-8501 Feucht 2 (DE); Fleischmann, Friedrich M., D-8501 Rückersdorf (DE)
(72) Erfinder: Trautmann, Günter, D-8501 Feucht 2 (DE)
(74) Vertreter: Stehmann, Hans

## Beschreibung

Die Erfindung betrifft eine Vorrichtung zum Zerschneiden oder Zerkleinern von Papier, Karton, Mikrofilmen oder dergleichen mit einer Schneidvorrichtung und einem Antrieb für die Schneidvorrichtung.

Zerschneide- oder Zerkleinerungsvorrichtungen für Mikrofilme, Papier, Karton und ähnliches sind in verschiedenen Ausführungen als sogenannte Aktenvernichter bekannt. Aus Gründen der Geheimhaltung müssen in der Büro- und Datentechnik zu gegebener Zeit Informationsträger zerschnitten bzw. zerkleinert werden. Dazu werden individuell dem Bedürfnis entsprechend diese Vorrichtungen in verschiedenen Grössen hinsichtlich der gewünschten Streifenbreite oder der Schnitzelgrösse angeboten. Im allgemeinen sind die bekannten Vorrichtungen auf eine einzige Schnittbreite abgestellt. Es musste daher für jeden Zerkleinerungsvorgang eine eigene Gesamtvorrichtung bereitgehalten werden, was zu Platzproblemen und zu hohen Anschaffungskosten führt.

Es ist auch eine elektrische Papierzerreissmaschine bekannt (DE-A-2645284) die mit zwei oder mehr integrierten Messerwaizenpaaren verschiedener Schnittbreiten versehen ist. Bei dieser bekannten Papierzerreissmaschine ist für die Messerwalzen in grosser Schnittbreite und für die Messerwalzen mit kleiner Schnittbreite jeweils ein getrennter Einfuhrschlitz vorgesehen und ein Umschalter für den Antriebsmotor auf die verschiedenen Messerwalzen. Durch integrierte Anordnung verschiedener Messerwalzen entsteht ein hoher konstruktiver Aufwand, der ebenfalls zu hohen Anschaffungskosten führt.

Die bekannten Aktenvernichter sind somit durchweg als komplette Einheit auf eine oder zwei einmal festgelegte Schnittbreiten begrenzt, die sich aus den Abständen von Schneidmesser zu Schneidmesser ergeben.

Wenn für einen bestimmten Zweck eine weitere Schnittbreite erforderlich wird, muss eine weitere komplette Vorrichtung beschafft werden. Auch wenn einmal ein Schneidwerk beschädigt wird, muss die komplette Vorrichtung zur Instandsetzung gegeben bzw. eine Vorrichtung gekauft werden.

Der Erfindung liegt demgegenüber die Aufgabe zugrunde, eine Vorrichtung zum Zerschneiden oder Zerkleinern der eingangs erläuterten Art zu schaffen, die in einfacher, kostensparender Weise, eine Anpassung an die jeweils benötigte Schnittbreite ermöglicht, einfach aufgebaut ist und einfach zu warten und gegebenenfalls einfach zu reparieren ist.

Diese Aufgabe wird nach der Erfindung bei einer Vorrichtung der eingangs erläuterten Art im wesentlichen dadurch gelöst, dass das Antriebselement als mit einem Traggestell mit Abfallbehälter verbindbare selbständige Einheit mit Antriebsmotor, Schaltelement und vom Antriebsmotor angetriebenem Antriebsritzel ausgebildet ist, dass mindestens ein Schneidwerk mit bestimmter Schnittbreite bestehend aus Messerwalzen, Antriebszahnrad und Abstreifereinrichtung als mit dem Antriebselement wahlweise freischwebend verbind- und austauschbare selbständige Einheit vorgesehen ist, dass Leitmittel und Arretiermittel zur genau festgelegten Verbindung zwischen Antriebselement und Schneidwerk vorgesehen sind, wobei im eingesetzten Zustand des Schneidwerkes das Antriebsritzel des Antriebselementes mit dem Antriebszahnrad des Schneidwerkes in kraftschlüssiger Wirkverbindung steht.

Da nach der Erfindung der Antrieb der Vorrichtung sowie das Schneidwerk als komplette, getrennte Einheiten ausgebildet sind, wobei das Schneidwerk in Art einer Kassette gestaltet ist, ist die Möglichkeit gegeben, Schneidwerke mit verschiedenen Schnittbreiten mit einem Handgriff auszutauschen und dadurch die Vorrichtung auf eine andere Schnittbreite schnell umzurüsten.

Das Antriebselement als Grundelement ist wegen des wesentlich geringeren Fertigungsaufwandes eine äusserst preisgünstige und einmalige Anschaffung. Auf die jeweiligen Bedürfnisse abgestellt, können Schneidwerke mit unterschiedlichen Schnittbreiten sofort oder später bereitgestellt werden.

Durch die Austauschbarkeit der verschiedenen Schneidwerke können mit einer Vorrichtung praktisch alle in einem Büro vorkommenden Arbeiten bzw. Zerkleinerung eines geheimen Materials vorgenommen werden.

Zu dem vorgenannten Zweck ist es vorteilhaft, wenn wahlweise mit der Antriebseinheit verbindbare Schneidwerke mit unterschiedlicher Schnittbreite vorgesehen sind.

Zu dem sicheren Zusammenwirken zwischen Antriebseinheit und Schneidwerk ist es vorteilhaft, wenn nach einem weiteren Merkmal der Erfindung die Antriebseinheit oder das Schneidwerk Stifte aufweist, die in zugeordnete Führungs- und Zentrier-Öffnungen des jeweiligen anderen Elements formschlüssig eingreifen.

Besonders zweckmässig ist es, wenn die Arretiermittel als selbsttätig einrastende, von Hand lösbare Sperrklinken ausgebildet sind.

Eine weitere Verbesserung, insbesondere Geräuschdämmung, ergibt sich dann, wenn nach einer weiteren Ausgestaltung der Erfindung das Antriebselement mit dem Traggestell über Gummilager verbunden und durch Löcher im Traggestell lageorientiert gehalten ist.

Eine Senkung der Transportkosten für eine derartige Vorrichtung und eine Erleichterung der Montage ergibt sich dann, wenn nach einem bevorzugten Ausführungsbeispiel der Erfindung das Traggestell und der selbständige Abfallbehälter je aus Einzelteilen zusammensteckbar ausgebildet sind.

Dabei ist es zweckmässig, das Traggestell als doppelt-U-förmigen Rahmen auszubilden, dessen obere Rahmenöffnung zur Aufnahme des Antriebselements und eines Schneidwerks dient und in dessen unterer Rahmenöffnung der Abfallbehälter formschlüssig einsetzbar ist.

In noch weiterer Ausgestaltung der Erfindung ist es vorteilhaft, in der oberen Rahmenöffnung des Traggestells eine nach dem Einlegen des Antriebselementes und Einsetzen eines Schneidwerks verbleibende Öffnung durch eine verschiebbare und/oder um ein Scharnier klappbare Ablegeplatte abzudecken.

Um auch die Verarbeitung von Endlosformularen aus Datenverarbeitungsgeräten zu ermöglichen, ist es ferner zweckmässig, eine an der Rückseite des Traggestells klapp- und/oder versenkbare, mit einem Stützbügel abstützbare Ablagefläche zur Aufnahme endlos gefalteten Papiers vorzusehen und einen Zuleitbügel zur Zufuhr des Papiers in das Schneidwerk anzubringen.

In noch weiterer Ausgestaltung der Erfindung ist in vorteilhafter Weise die Abstreifereinrichtung des Schneidwerks aus vier gleichartigen Kammelementen gebildet, von denen je zwei den Kern einer Messerwalze völlig umschliessen, derart, dass beidseitig gleich grosse Segmente einzelner Messer an der Messerwalze frei herausragen und dass die Kammelemente stirnseitig mit je einem Ansatz in eine zugeordnete Öffnung einer Lagerplatte für die Messerwalze formschlüssig eingreifen und dass ferner die Enden der Kammelemente derart ausgebildet sind, dass jeweilige in der Lagerplatte angeordnete Lagerbüchsen der Messerwalzen verdrehsicher gehalten sind.

Durch die erfindungsgemässe Ausbildung ergibt sich eine gleichbleibende Präzision und kostengünstige Fertigung, sowie einfache und schnelle Montage.

Weitere Einzelheiten und Vorteile der Erfindung werden anhand der Zeichnung näher erläutert, die schematisch Ausführungsbeispiele und erfindungsgemässe Konstruktionseinzelheiten darstellen. Dabei zeigt:
Fig. 1 in perspektivischer Ansicht eine vollständige Vorrichtung nach der Erfindung, ohne Schneidwerk,
Fig. 2 eine Vorrichtung nach Fig. 1 mit eingesetztem Schneidwerk,
Fig. 3 im Detail, teilweise geschnitten, die Verbindung zwischen Schneidwerk und Antriebseinheit,
Fig. 4 ein Ausführungsbeispiel einer Verriegelung zwischen Schneidwerk und Antriebselement,
Fig. 5 in vergrössertem Massstab ein Antriebselement,
Fig. 6 ein Schneidwerk in perspektivischer Darstellung,
Fig. 7 das Schneidwerk nach Fig. 6 um 180° verdreht,
Fig. 8 eine Draufsicht auf ein Antriebselement,
Fig. 9 eine Draufsicht auf ein Schneidwerk,
Fig. 10 eine Verriegelungsvorrichtung zwischen Antriebselement und Schneidwerk,
Fig.11 ein Detail aus Fig. 10,
Fig. 12 in perspektivischer Ansicht eine erfindungsgemässe Vorrichtung mit Abdeckung,
Fig. 13 im Schnitt eine Abdeckvorrichtung, 'Fig. 14 die Vorrichtung nach Fig. 13 in geöffnetem Zustand,
Fig. 15 die Lagerung eines Antriebselementes in einem Gehäuse,
Fig. 16 die Verbindung eines Antriebselementes mit Schneidwerk und Traggestell,
Fig. 17 ein Traggestell in Explosivdarstellung,
Fig. 18 das Traggestell nach Fig. 17 in zusammengebautem Zustand,
Fig. 19 den Abfallbehälter in Explosivdarstellung,
Fig.20 den Abfallbehälter nach Fig. 19 in zusammengebautem Zustand,
Fig. 21 ein mit Abfallbehälter versehenes Traggestell in Seitenansicht,
Fig. 22 ein Detail der Verbindung zwischen Traggestell und Abfallbehälter,
Fig. 23 einen Querschnitt durch ein Schneidwerk mit Abstreifvorrichtung,
Fig.24 ein Detail einer Abstreifvorrichtung,
Fig. 25 eine Stirnansicht der Vorrichtung nach Fig. 23,
Fig. 26 eine Seitenansicht der Vorrichtung nach Fig. 24,
Fig. 27 eine Vorrichtung nach der Erfindung mit Zusatzvorrichtung für Endlosformulare,
Fig. 28 eine Vorrichtung nach Fig. 27 in Bereitschaftsstellung, und
Fig. 29 eine Teildraufsicht auf die Vorrichtung nach Fig. 28.

In Fig. 1 ist ein Ausführungsbeispiel einer erfindungsgemässen Vorrichtung vollständig zusammengebaut, jedoch ohne Schneidwerk, dargestellt. Eine Antriebseinheit 1, die beispielsweise ein Kunststoffgehäuse aufweist enthält (Fig. 8) einen elektrischen Antriebsmotor, ein Getriebe, Kondensatoren, Schalter, Gerätesteckdose und die dazugehörige elektrische Verdrahtung.

Eine Aufnahmeöffnung 2 dient zur Aufnahme des Schneidwerks.

Die Antriebseinheit 1 hat ihren konstanten Platz auf einem Traggestell 3, welches, wie später näher erläutert wird, aus einzelnen Teilen mit wenigen Handgriffen zusammensteckbar ist.

Die Antriebseinheit 1 ist mit dem Traggestell 3 über Gummilager 4 verbunden, wodurch eine Übertragung von Geräuschen weitgehend vermindert wird.

Das Traggestell 3 ist mit Geienkrofien 5 versehen. Ein Abfallbehälter 6 besteht, wie ebenfalls später erläutert wird, aus einfach und leicht zusammensteckbaren Einzelteilen. Der Abfallbehälter 6 wird in das Traggestell 3 hineingestellt und durch entsprechende Ausbildung seines Bodens fixiert.

Durch eine verbleibende Abfallöffnung 7 ist der Abfallbehälter 6 für das Hineinwerfen von Papierabfällen od. dgl. jederzeit zugänglich.

In Fig. 2 ist eine Vorrichtung nach Fig. 1 dargestellt, wobei in der Aufnahmeöffnung 2 ein Schneidwerk 8 eingesetzt ist.

In den Fig. 3 und 4 ist schematisch eine Verbindung zwischen Antriebseinheit 1 und Schneidwerk 8 gezeigt. Dabei weist, bei dem in Fig. 3 dargestellten Ausführungsbeispiel, sowohl die Antriebseinheit 1 als auch das Schneidwerk 8 Aufnahmestifte 9 auf, die in entsprechende Führungsöffnungen 9' des jeweils anderen Teils einrasten und dadurch die relative Lage genau fixieren.

In Fig. 4 ist das Ausführungsbeispiel gemäss Fig. 3 mit teilweise weggebrochenem Gehäuse gezeigt. Dabei ist ersichtlich, dass die Antriebseinheit 1 ein Antriebsritzel 12 aufweist, welches mit einem Zahnrad 11 des Schneidwerks 8 in Wirkverbindung steht. Durch die genau fixierte relative Lage wird ein geräuscharmer Lauf des Getriebes bewirkt.

Zur Verriegelung des Schneidwerkes 8 sind beidseits Sperrklinken 1'3 angebracht, die selbsttätig, beim dargestellten Ausführungsbeispiel entgegen der Wirkung einer Feder, am Sperrzapfen 10 einrasten. Dadurch wird das Schneidwerk 8 gegen ein ungewolltes Herausgleiten gesichert. Die Sperrktinken 1'3 müssen beim Herausnehmen des Schneidwerkes 8 durch Fingerdruck gelöst werden.

In Fig. 5 ist ein weiteres Ausführungsbeispiel einer Antriebseinheit 1 in perspektivischer Ansicht dargestellt. Dabei sind Tastenschalter 14 ersichtlich. In Abwandlung gegenüber dem Ausführungsbeispiel nach den Fig. 3 und 4 weist hier das Antriebselement 1 vier Zentrierstifte 15 auf, die in Zentrieröffnungen 24 eines in den Fig. 6 und 7 dargestellten Schneidwerkes 8 einrasten. Der Antriebsmechanismus der Antriebseinheit 1 ist bei dem Ausführungsbeispiel gemäss Fig. 5 mit einem Zwischentriebritzel 16 und einem Zwischentriebrad 17 versehen. Das Gehäuse der Antriebseinheit 1 weist zweckmässig beidseitig Tragleisten 19 auf.

Aus den Fig. 6 und 7 ist das Schneidwerk 8 ersichtlich, wobei die Darstellung in Fig. 7 gegenüber der Darstellung in Fig. 6 um 180° gedreht ist. Das Schneidwerk 8, als selbständige Einheit ausgebildet, weist in seinem Inneren Schneidmesserwalzen auf, die später noch näher erläutert werden. Zum Antrieb der Schneidmesserwalzen dient ein Kupplungszahnrad 20, welches mit dem Zwischentriebritzel 16 der Antriebseinheit 1 im zusammengebauten Zustand zusammenwirkt. Das Gehäuse des Schneidwerkes 8 ist mit Auflageleisten 21 versehen, die beim Zusammenbau mit den Tragleisten 19 der Antriebseinheit 1 fluchten. Zur Zufuhr des zu zerkleinemden' Materials zu den Schneidmesserwalzen ist eine Zufuhröffnung 18 vorgesehen.

Das Schneidwerk 8 weist Sperrklinken 22 auf, die über Spannhebel 23 ausrastbar sind, wie später näher erläutert wird.

In Fig. 8 ist in Draufsicht das Chassis der Antriebseinheit 1, ohne Gehäuse, dargestellt. Als Stanzteile ausgebildete Lagerplatten 31, 32 und 33 sind mit vier vierkantigen Distanzstäben 34 fest verschraubt, wobei die Distanz im Getrieberaum zwischen den Lagerplatten 32 und 33 durch Distanzrohre 35 bestimmt wird. An die Lagerplatte 32 ist ein elektrischer Antriebsmotor 36 angeschraubt, dessen Rotorende 37 verzahnt ist und das Antriebsritzel für ein Zwischentriebrad 17 bildet, welches seinerseits mit dem Zwischentriebritzel 1'6 fest verbunden ist. Zwischentriebritzel 1_{'}6 und Zwischentriebrad 17 sind in wartungsfreien Sinterbuchsen gelagert. Im Raum zwischen dem elektrischen Antriebsmotor 36 und der Lagerplatte 31 sind elektrische Zubehörteile, wie Antriebskondensatoren 30, Drucktastenschalter 14 und Gerätesteckdose befestigt.

An den Distanzstäben 35 sind auf der Getriebeseite vier Zentrierstifte 15 angebracht, welche das Schneidwerk 8 beim Ansetzen genau fixieren.

In Fig. 12 ist in Draufsicht ein komplettes Schneidwerkchassis, ohne Gehäuse dargestellt. Auch hier besteht der Grundaufbau aus drei gleichförmigen Lagerplatten 40, 41, 42, welche im Abstand zueinander deckungsgleich gegenüber dem Antriebschassis, ebenfalls mit vier Distanzstäben 43 und den zugehörigen Distanzrohren 44 fest verschraubt sind. Schneidmesserwalzen 45 sind in wartungsfreien Sinterbuchsen gelagert.

Zwischen den ineinandergreifenden Schneidmesserwalzen 45 befindet sich eine Abstreifervorrichtung 46, die kammartig ausgebildet ist und verhindert, dass geschnittenes Material sich um die Messerwalzen wickelt. Auf einer verlängerten Achse der dem Antriebselement 1 zugekehrten Messerwalze befindet sich ein Kupplungszahnrad 39, welches durch Stiftanschlag um 1'80° verdrehbar gelagert ist. Auf entgegengesetzten Achsenden der Messerwalzen 45 befinden sich zwei gegenläufige Zahnräder 38, die einen synchronen Lauf der Messerwalzen 45 zueinander gewährleisten.

Beim Ansetzen eines Schneidwerkes 8 an das Antriebselement 1 wird das Schneidwerk durch Aufnahme der Fixierstifte 1'5 in Zentrieröffnungen 24, wie erläutert, genau festgelegt. Hierbei schiebt sich dann das Kupplungszahnrad 39 kraftschlüssig in das Zwischentriebritzel 16, wodurch ein direkter Kontakt zum Antrieb hergestellt ist.

In Fig. 13 sind an den Schneidwerklagerplatten 41, 42 drehbar gelagerte Sperrklinken 22 dargestellt, die spiegelgleich zueinander ausgebildet sind. Die Sperrklinken 22 rasten in Sperr- öffnungen 25, mit Sperrnasen 26 der Lagerplatten 32 und 31 ein und werden mittels Spannhebel 23 wie ein Exzenter fest angespannt.

Während in Fig. 10 die Sperrklinke 22 im eingerasteten Zustand dargestellt ist, ist in Fig. 11 die Sperrklinke 22 und der Spannhebel 23 in geöffneter Lage dargestellt. Das exzentrische Zusammenwirken der beiden Teile 22 und 23 entsteht durch die besonders aufeinander abgestimmte Anordnung der Raststifte 28 und Gelenkbolzen 29, die als Drehpunkte wirken. Die Raststifte 28 sind in Langlöcher 27 der Sperrklinken 22 geführt. In gespannter Position ist der Spannhebel 23, einmal durch die Klemmwirkung der exzenterartigen Spannkraft und zweitens durch den axialen Verlauf der Punkte 28, 29 (vgl. Fig. 10) in der Spannposition, absolut stellungsfest und kann nur durch Druckeinwirkung wieder geöffnet werden. Dadurch wird mit Sicherheit verhindert, dass sich Schneidwerk 8 vom Antriebselement 1 ungewollt trennen kann. In Fig. 1'2 ist eine Vorrichtung entsprechend den Fig. 1 und 2 dargestellt, bei der eine Ablage vorgesehen ist, die die Abfallöffnung 7 wahlweise verschliesst. In Fig. 13 ist die Abdeckvorrichtung im Querschnitt gezeigt. Sie besteht vorzugsweise aus einer unteren Abdeckplatte 58 und einer oberen Abdeckplatte 59, die untereinander über ein Scharnier 60 verbunden sind. Zusätzlich ist ein Abdeckrahmen 61 vorgesehen, der auf das Traggestell 3 aufgesetzt werden kann. Die beiden Abdeckplatten 58 und 59 sind vorzugsweise gleich gross ausgebildet. Die obere Abdeckplatte 59 kann nach aussen geklappt sein, wie strichliert dargestellt, so dass beide Abdeckplatten zusammen eine ausreichende Ablagefläche ergeben. Die untere Abdeckplatte 58 ist relativ zum Rahmen 61 verschiebbar ausgebildet. Dazu dienen Ansatzschrauben 62, die in Langlöchern oder Rillen '63 des Abdeckrahmens 61 angeordnet sind.

Fig. 15 zeigt teilweise geschnitten die Befestigung des Chassis des Antriebselementes 1 in dessen Gehäuse. Zwischen den beiden unteren Distanzstäben 34 des Chassis und dem Gehäuseboden befinden sich Gummitüllen 47, die wie beispielsweise die Teilvergrösserung in Fig. 15 deutlich zeigt, beim Verschrauben beider Teile zueinander, einen direkten Kontakt zwischen Chassis und Gehäuse verhindern. Dadurch wird jegliche Geräuschübertragung auf ein Minimum verringert. Das am Antriebschassis freischwebend befestigte Schneidwerk 8 kann somit ebenfalls keine Geräusche unmittelbar auf das Gehäuse der Antriebseinheit 1 übertragen.

In Fig. 16 ist eine weitere Massnahme zur Geräuschabsorbierung dargestellt, wobei zwischen Antriebselement 1 mit Schneideiement 8 und dem Traggestell 3 Gummitüllen 49 vorgesehen sind, die in Löcher 50 im Traggestell 3 eingreifen. Auch die im rechten Teil dargestellte Abdeckung bzw. Ablagevorrichtung 58 bis 61 weist Gummitüllen 49 auf. Dabei können am Gehäuse der Antriebseinheit 1 und dem Abdeckrahmen 61 Zapfen vorgesehen sein, die in die Gummitüllen 49 hineinragen. Durch diese Verbindung werden die Elemente gegeneinander fixiert und ein direkter Kontakt und somit eine Geräuschübertragung auf das Traggestell 3 verhindert, so dass das Betriebsgeräusch der Vorrichtung auf ein Minimum beschränkt bleibt.

In Fig. 17 ist das Traggeste4l 3 in auseinandergezogener Darstellung gezeigt. Das Traggestell 3 besteht dabei aus zwei gleichförmigen Stahlrohrteilen 52, die U-förmig zusammengeschweisst sein können und aus vier gleichen Steckelementen 51. Diese Elemente ergeben zusammengefügt ein äusserst stabiles Traggestell, das auf den vier Laufrollen 5 steht. Das Zusammenstekken der Einzelteile kann ohne Schwierigkeiten vorgenommen werden. Das vollständig zusammengebaute Traggestell 3 ist in Fig. 18 dargestellt.

In ähnlicher Weise wie Fig. 17 zeigt Fig. 19 den Abfallbehälter 6 in auseinandergezogener Darstellung. Dabei werden vier Wandplatten 54 in einen Bodenteil 57 eingesetzt und die Kanten mittels Eckleisten 55 verbunden. Ein oberer Rahmen 56 dient zum formschlüssigen Zusammenhalten der Wandplatten 54 und der Eckleisten 55. Durch festes Aufeinanderdrücken der Einzelteile auf den Boden 57 und Aufdrücken des oberen Rahmens 5'6 wird der Abfallbehälter 6 fest zusammengefügt. Auch hier ist das Zusammenfügen der Einzelteile in einfacher Weise durchführbar.

In Fig. 20 ist der fertig zusammengefügte Abfallbehälter 6 dargestellt und in Fig. 21 im eingebauten Zustand im Traggestell 3 mit den Stahlrohrteilen 52 und den Steckelementen 51.

Aus Fig. 22 ist ersichtlich, dass der Boden 57 in vorteilhafter Weise umlaufende Wandvertiefungen 57' aufweist, die formschlüssig mit den Stahlrohrteilen 52 zusammenwirken, da die über die Ablagefläche nach innen tiefer verlegten Wandvertiefungen 57' eine seitliche Begrenzung ergeben.

In den Fig. 23 bis 26 ist teilweise geschnitten und teilweise in Seiten- oder Stirnansicht eine Abstreifervorrichtung 46 dargestellt. Dabei zeigt Fig. 23, dass die Abstreifervorrichtung aus vier Abstreiferelementen 68 besteht, die im montierten Zustand achsmittig schlüssig aneinanderpassend paarweise Kerne 70' bzw. 70" der Messerwalze umschliessen. Die Abstreiferelemente 68 sind derart ausgebildet, dass sie in einer einzigen Ausführungsform durch entsprechendes Wenden und Drehen, d.h. durch viermalige Anordnung, die Abstreifervorrichtung insgesamt ergeben.

Fig. 24 zeigt im Seiten-Teilschnitt nochmals, wie eine Messerwalze 72 über ihre ganze Länge umschlossen wird. Enden des Abstreiferelementes 68 tragen einen Ansatz 74, bei dem dargestellten Ausführungsbeispiel in Form eines querverlaufenden flachkeilförmigen Ansatzes, wobei der Ansatz bei der Montage in eine Ausstanzung einer Lagerplatte 73 eingefügt wird. Hierdurch wird erreicht, dass eine immer gleichbleibende Distanz zwischen Messerwalze 72 und dem Abstreiferelement gewährleistet ist, so dass es zu keiner ungewollten Reibung kommt. Der Abstand der beiden Messerwalzen ist, wie aus Fig. 3 ersichtlich, derart gewählt, dass zwischen den Abstreiferelementen 68 noch eine Zufuhröffnung 18 für das Einbringen des zu zerkleinernden Materials verbleibt. Die Ausbildung der Abstreiferelemente 68 ist dabei derart getroffen, dass, wie aus den Fig. 23 und 25 ersichtlich, auf beiden Seiten gleichgrosse Segmente 71', 71" der einzelnen Messer frei herausragen.

Durch die zweckmässige Ausgestaltung des Abstreiferelementes 68 ist es möglich, ein Verdrehen von Lagerbüchsen 76, in denen Achsen 78 der Messenwalzen gelagert sind, zu verhindern. Dies erfolgt dadurch, dass die Lagerbüchse 76 zwei parallel verlaufende Seitenflächen aufweist, die mit entsprechend ausgebildeten Teilen der Abstreiferenden 75 zusammenwirken.

Aus Fig. 26 ist nochmals ersichtlich, dass die Messer 77 teilweise aus den Abstreiferelementen 68 herausragen. Ein Vorteil dieses Abstreiferelementes 68 liegt darin, dass es für einen kompletten Satz viermal in gleicher Ausführung verwendet werden kann. Zum Schutz gegen Verschleiss können die Einlaufkanten der Abstreiferelemente 68 im Bereich der Zufuhröffnung 1'8 mit einem rechtwinkligen Blechprofil 69 versehen sein.

In den Fig. 27 bis 29 ist eine weitere Ausgestaltung der erfindungsgemässen Vorrichtung zur Verwendung bei der Verarbeitung von Endlospapier 65 dargestellt. Dabei zeigt Fig. 27 in Seitenansicht eine ausgeklappte Ablagefläche 64 mit einer darin eingerasteten Stütze 67. Ein Zuleitbügel 66 ist derart an der Vorrichtung angebracht, dass er bei Nichtgebrauch versenkt bzw. eingeklappt werden kann. Das Endlospapier 65 wird durch den Zug der Messerwalzen über den Zuleitbügel 66 gezogen, wobei es sich mühelos entfaltet.

Aus Fig. 28 ist ersichtlich, dass die Ablagefläche 64 bei Nichtgebrauch ebenso wie die Stütze 67 im Traggestell 3 einklappbar sind, so dass die Aussenkontur der Vorrichtung giattflächig verbleibt.

Die Fig.29 zeigt in analogerweise eine Draufsicht und lässt erkennen, wie die Ablagefläche 64 beim Zusammenbau des Traggestells 3, mittels beidseitig angebrachter Zapfen 79, welche in Löcher der Stahlrohrteile 52 hineinragen, mühelos befestigt werden kann. Die Ablagefläche 64 sowie der Zuleitbügel 66 sind direkt am .Gerät angebracht und können bei Bedarf mühelos in Arbeitsstellung gebracht werden.

## Patentansprüche

1. Vorrichtung zum Zerschneiden oder Zerkleinern von Papier, Karton, Mikrofilmen od. dgl. mit einer Schneidvorrichtung und einem Antrieb für die Schneidvorrichtung, dadurch gekennzeichnet, dass das Antriebselement als mit einem Traggestell (3) mit Abfallbehälter (6) verbindbare selbständige Einheit (1) mit Antriebsmotor (36), Schaltelementen (14, 30) und vom Antriebsmotor (36) angetriebenem Antriebsritzel (12) ausgebildet ist, dass mindestens ein Schneidwerk (8) mit bestimmter Schnittbreite bestehend aus Messerwalzen (45), Antriebszahnrad (11, '39) und Abstreifereinrichtung (46) als mit dem Antriebselement (1) wahlweise freischwebend verbind- und austauschbare selbständige Einheit vorgesehen ist, dass Leitmittel (9, 15) und Arretiermittel (13, 22) zur genau festgelegten Verbindung zwischen Antriebselement (1) und Schneidwerk (8) vorgesehen sind, wobei im eingesetzten Zustand des Schneidwerkes (8) das Antriebsritzel (12) des Antriebselements (1) mit dem Antriebszahnrad (11) des Schneidwerkes (8) in kraftschlüssiger Wirkverbindung steht.

2. Vorrichtung nach Anspruch 1, gekennzeichnet durch wahlweise mit der Antriebseinheit (1) verbindbare Schneidwerke (8) mit unterschiedlicher Schnittbreite.

3. Vorrichtung nach Anspruch 1 oder 2, dadurch gekennzeichnet, dass die Antriebseinheit (1) oder das Schneidwerk (8) Stifte (9, 15) aufweist, die in zugeordnete Führungs- und Zentrier-Öffnungen (9', 24) des jeweiligen anderen Elements formschlüssig eingreifen.

4. Vorrichtung nach Anspruch 1 oder folgenden, dadurch gekennzeichnet, dass die Arretiermittel als selbsttätig einrastende, von Hand lösbare Sperrklinken (13, 22) ausgebildet sind.

5. Vorrichtung nach Anspruch 1 oder folgenden, dadurch gekennzeichnet, dass das Antriebselement (1) mit dem Traggestell (3) über Gummilager (4) verbunden und durch Löcher (50) im Traggestell (3) lageorientiert gehalten ist.

6. Vorrichtung nach Anspruch 1 oder folgenden, dadurch gekennzeichnet, dass das Traggestell (3) und der selbständige Abfallbehälter (6) je aus Einzelteilen (51 bis 57) zusammensteckbar ausgebildet sind.

7. Vorrichtung nach Anspruch 6, dadurch gekennzeichnet, dass das Traggestell (3) als doppelt-U-förmiger Rahmen (51, 52) ausgebildet ist, dessen obere Rahmenöffnung zur Aufnahme des Antriebselementes (1) und eines Schneidwerks (8) dient und in dessen unterer Rahmenöffnung der Abfallbehälter (6) formschlüssig (57') einsetzbar ist.

8. Vorrichtung nach Anspruch 7, dadurch gekennzeichnet, dass eine in der oberen Rahmenöffnung des Traggestells (3) nach dem Einlegen des Antriebselementes (1) und Ansetzen eines Schneidwerks (8) verbleibende Öffnung (7) durch eine verschiebbare und/oder um ein Scharnier (60) klappbare Ablegeplatte (58, 59) abdeckbar ist.

9. Vorrichtung nach Anspruch 1 oder folgenden, dadurch gekennzeichnet, dass eine an der Rückseite des Traggestells (3) klapp- und/oder versenkbare, mit einem Stützbügel (67) abstützbare Ablagefläche (64) zur Aufnahme von endlos gefaltetem Papier (65) vorgesehen ist und ein Zuleitbügel (66) zur Zufuhr des Papiers (65) in das Schneidwerk (8) dient.

10. Vorrichtung nach Anspruch 1 oder folgenden, dadurch gekennzeichnet, dass die Abstreifereinrichtung (46) des Schneidwerks (8) aus vier gleichartigen Kammelementen (68) besteht, von denen je zwei den Kern (70', 70") einer Messerwalze (72) völlig umschliessen, derart, dass beidseitig gleich grosse Segmente (71', 71") einzelner Messer (77) der Messerwalze (72) frei herausragen, dass die Kammelemente (68) stirnseitig mit je einem Ansatz (74) in eine zugeordnete Öffnung einer Lagerplatte (73) für die Messerwalze (72) formschlüssig eingreifen und dass die Enden (75) der Kammelemente (68) derart ausgebildet sind, dass jeweilige in der Lagerplatte (73) angeordnete Lagerbüchsen (76) der Messerwalzen (72) verdrehsicher gehalten sind.

## Claims

1. Apparatus for cutting or shredding paper, cardboard, microfilms or the like, comprising a cutting device and a drive for the cutting device, characterised in that the driving element is in the form of an independent unit (1) adapted to be connected to a supporting structure (3) with waste bin (6) and comprising a driving motor (36), circuit control elements (14, 30) and driving pinions (12) driven by the driving motor (36), in that at least one cutting mechanism (8) having a particular width of cut, consisting of cutter blade rolls (45), driving gear wheel (11, 39) and stripper device (46) is provided as an independent unit which can be selectively suspended to the driving element (1) or exchanged, in that guide means (9, 15) and stop means (13, 22) are provided for an accurately predetermined connection between the driving element (1) and the cutting mechanism (8), the driving pinion (12) of the driving element (1) being in positive operative connection with the driving gear wheel (11) of the cutting mechanism (8) when the cutting mechanism is in the operative state.

2. Apparatus according to claim 1, characterised by cutting mechanisms with differing widths of cut which can be selectively connected to the driving unit (1).

3. Apparatus according to claim 1 or claim 2, characterised in that the driving unit (1) or the cutting mechanism (8) has pins (9, 15) which are designed to fit into corresponding guiding and centering apertures (9', 24) of the other of said elements.

4. Apparatus according to claim 1 or following claims, characterised in that the stop means are constructed as independently engaging locking pawls (13, 22) adapted to be released by hand.

5. Apparatus according to claim 1 or following claims, characterised in that the driving element (1) is connected with the supporting structure (3) by way of rubber bearings (4) and held in position by apertures (50) in the supporting framework.

6. Apparatus according to claim 1 or following claims, characterised in that the supporting framework (3) and the independent waste bin (6) can each be assembled from individual parts (51 to 57).

7. Apparatus according to claim 6, characterised in that the supporting framework (3) is in the form of a double-U-shaped frame (51, 52) whose upper opening serves to receive the driving element (1) and a cutting mechanism (8) while the waste bin (6) is adapted to be inserted in a form-locking manner (57') in the lower opening of the frame.

8. Apparatus according to claim 7, characterised in that an opening (7) which is left in the upper frame opening of the supporting structure (3) after insertion of the driving element (1) and attachment of a cutting mechanism (8) is adapted to be covered by a depositing plate (53, 59) which is adapted to be shifted or folded about a hinge (60).

9. Apparatus according to claim 1 or following claims, characterised by a depositing surface (64) adapted to be hinged to and/or lowered into the back of the supporting structure (3) and to be supported by a bracket (67) to receive endlessly folded paper (65), and a feed arm (66) for feeding the paper (65) into the cutting mechanism (8).

10. Apparatus according to claim 1 or following claims, characterised in that the stripper device (46) of the cutting mechanism (8) consists of four similar comb elements (68) arranged so that the core (70', 70") of each cutter blade roll (72) is completely surrounded by two of said four elements in such a manner that segments (71', 72") of equal size of the individual blades (77) of the blade roll (72) project from both sides, in that the comb elements (68) each have at their end face an attachment (74) with which they engage in a form locking manner in a corresponding aperture in a bearing plate (73) for the blade roll (72), and in that the ends (75) of the comb elements (68) are so formed that bearing sleeves (76) of the cutter blade rolls (72) arranged in the bearing plate (73) are held secure against rotation.

## Revendications

1. Appareil pour le découpage ou le broyage de papier, carton, microfilms ou analogues avec un système de découpage et un mécanisme de entraînement pour ce système de découpage, caractérisé en ce que le mécanisme d'entraînement est constitué par un groupe autonome (1) qui es capable d'être relié à une ossature (3) munie d'un bac à déchets (6) et qui comporte un moteur (36), des éléments de circuit (14, 30) et un pignon de transmission (12) entraîné par le moteur (38), en ce qu'au moins un dispositif de découpage (8), ayant une largeur de coupe déterminée et constitué de cylindres à lames (45), d'une roue dentée de transmission (11, 39) et d'un dispositif de raclage (46), est agencé en groupe autonome échangeable et susceptible d'être relié à volonté au méchanisme d'entraînement (1) en étant suspendu librement et en ce qu'il est prévu des moyens de guidage (9, 15) et des moyens de blocage (13, 22) pour assurer avec précision une liaison entre le mécanisme d'entraînement (1) et le dispositif de découpage (8), le pignon de transmission (12) du mécanisme d'entraînement (1) venant en prise avec la roue dentée de transmission (11) du dispositif de découpage (8) lorsque ce dispositif de découpage est mis en place.

2. Appareil selon la revendication 1, caractérisé par des dispositifs de découpage (8) ayant des largeurs de coupe différentes et susceptibles d'être reliés chacun à volonté au groupe d'entraînement (1).

3. Appareil selon l'une des revendications 1 et 2, caractérisé en ce que le groupe d'entraînement (1) ou le dispositif de découpage (8) possède des tétons (9, 15) qui s'emboîtent dans des ouvertures de guidage et de centrage (9', 24) ménagées à cet effet dans l'autre de ces éléments.

4. Appareil selon la revendication 1 ou les suivantes, caractérisé en ce que les moyens de blocage sont constitués par des cliquets (13, 22) à engagement automatique et à dégagement manuel.

5. Appareil selon la revendication 1 ou les suivantes, caractérisé en ce que le mécanisme d'entraînement (1) est relié à l'ossature (3) par l'intermédiaire de blocs de caoutchouc (4) et est maintenu orienté en position convenable par des trous (50) ménagés dans l'ossature (3).

6. Appareil selon la revendication 1 ou les suivantes, caractérisé en ce que l'ossature (3) et le bac à déchets (6) indépendant sont formés chacun d'éléments (51 à '57) assemblables.

7. Appareil selon la revendication 6, caractérisé en ce que l'ossature (3) est constitué par un châssis en double U (51, 52) dont l'ouverture supérieure sert à recevoir le mécanisme d'entraînement (1) et un dispositif de découpage (8) et dans l'ouverture inférieure duquel le bac à déchets (6) peut être engagé par emboîtement (57').

8. Appareil selon la revendication 7, caractérisé en ce qu'une ouverture (7), qui subsiste dans l'ouverture supérieure du châssis de l'ossature (3) après mise en place du mécanisme d'entraînement (1) et adaptation d'un dispositif de découpage (8), est agencée pour être recou- verte d'une plaque (58, 59) déplaçable par coulissement et/ou rotation autour d'une charnière (60).

9. Appareil selon la revendication 1 ou les suivantes, caractérisé en ce qu'une tablette (64), rabattable et/ou abaissable contre la face arrière de l'ossature (3) et pouvant être soutenue par un étrier d'appui (67), est prévue pour recevoir du papier plié en accordéon (65) et en ce qu'un étrier de guidage (66) sert à l'amenée du papier (65) dans le dispositif de découpage (8).

10. Appareil selon la revendication 1 ou les suivantes, caractérisé en ce que le dispositif de raclage (4'6) du dispositif de découpage (8) est constitué de quatre éléments analogues (68) en forme de peignes dont deux entourent complètement chacun l'âme (70', 70") d'un cylindre à lames (72) de façon telle que des secteurs (71', 71") également grands des diverses lames (77) du cylindre à lames (72) émergent librement des deux côtés, en ce que les éléments (68) en forme de peignes s'emboîtent en bout, chacun par un appendice (74), dans une ouverture ménagée à cet effet dans une plaque (73) portant des paliers pour le cylindre à lames (72) et en ce que les extrémités (75) des éléments (68) en forme de peignes sont conformées de façon que les paliers (76) portés par la plaque (73) pour les cylindres à lames (72) soient maintenus chacun sans pouvoir tourner.
